# EUROPÄISCHE PATENTANMELDUNG

(11) **EP 2 944 231 A1**
(43) Veröffentlichungstag der Anmeldung: **18.11.2015**
(21) Anmeldenummer: 15001340.7
(22) Anmeldetag: 06.05.2015
(51) Int. Cl.: A47G 19/28

(54) **EIERBECHER**

(30) Priorität: 14.05.2014 DE 102014106788; 11.09.2014 DE 102014113131
(71) Anmelder: Fischer, Artur, 72178 Waldachtal (DE)
(72) Erfinder: Fischer, Artur, 72178 Waldachtal (DE)

(57) **Zusammenfassung**

Die Erfindung betrifft einen Eierbecher (1) mit zwei einander abgewandten Eiaufnahmen (3, 4). Die Erfindung schlägt vor, den Eierbecher (1) mit einer seitlichen Öffnung (9) in seiner Längsmitte zu versehen, durch die ein Ei (5) in der Eiaufnahme (3, 4) gehalten werden kann, wodurch sich das Ei (5) gefahrlos aufschneiden lässt.

## Beschreibung

Die Erfindung betrifft einen Eierbecher mit den Merkmalen des Oberbegriffs des Anspruchs 1.

Eierbecher sind bekannt. Sie weisen eine typischerweise kelchförmige, d.h. hohle rotationselypsoide Eiaufnahme mit einer Einsetzöffnung zum Hineinsetzen eines Eis in die Eiaufnahme und einen Standfuß auf. Das Gebrauchsmuster DE 1 460 862 U offenbart einen Doppeleierbecher mit einer Doppelkelchform, der zwei gleichachsige Eiaufnahmen aufweist, deren Einsetzöffnungen einander abgewandt sind. Die beiden Eiaufnahmen sind für verschieden große Eier vorgesehen und weisen verschiedene Durchmesser und Tiefen auf. Eine der beiden Eiaufnahmen dient als Standfuß während die andere zum Hineinsetzen eines Eis dient.

Aufgabe der Erfindung ist einen Eierbecher vorzuschlagen, der sich als Eihalter beim Aufschneiden eines gekochten Eis eignet.

Diese Aufgabe wird durch einen Eierbecher mit den Merkmalen des Anspruchs 1 gelöst. Eine Eiaufnahme des erfindungsgemäßen Eierbechers ist so tief, dass sich eine größte Querschnittsfläche eines in die Eiaufnahme eingesetzten Eis in der Eiaufnahme befindet. Als Querschnittsflächen eines Eis werden hier Schnittflächen des Eis in Radialebenen zu einer Hauptachse des Eis bezeichnet. Die Hauptachse ist eine Gerade, die am weitesten voneinander entfernte Punkte einer Schale des Eis verbindet. Ein in die Eiaufnahme des erfindungsgemäßen Eierbechers eingesetztes Ei befindet sich mit mehr als einer Hälfte seiner Länge, vorzugsweise mit etwa ¾ seiner Länge in der Eiaufnahme. Die Länge des Eis ist die Länge seiner Hauptachse. Die Eiaufnahme des erfindungsgemäßen Eierbechers stützt ein in sie eingesetztes Ei im Bereich seiner größten Querschnittsfläche seitlich ab.

Des Weiteren weist die Eiaufnahme des erfindungsgemäßen Eierbechers eine seitliche Öffnung an oder unterhalb der größten Querschnittsfläche eines in die Eiaufnahme eingesetzten Eis auf. Der Eierbecher kann auch mehrere, beispielsweise zwei einander gegenüberliegende seitliche Öffnungen oder eine seitliche Öffnung, die sich über einen großen Umfangsbereich erstreckt, aufweisen. Durch die seitliche Öffnung kann ein in die Eiaufnahme eingesetztes Ei an oder unterhalb seiner größten Querschnittsfläche, beispielsweise mit einem oder mehreren Fingern gegriffen und/oder gegen eine gegenüberliegende Seite der Eiaufnahme gedrückt werden, um ein in die Eiaufnahme des erfindungsgemäßen Eierbechers eingesetztes Ei in der Eiaufnahme zu fixieren. Mit unterhalb der größten Querschnittsfläche eines in die Eiaufnahme eingesetzten Eis ist ein Teil des Eis auf einer der Einsetzöffnung der Eiaufnahme abgewandten Seite der größten Querschnittsfläche des Eis gemeint.

Die Erfindung ermöglicht ein Greifen bzw. Fixieren eines in die Eiaufnahme des Eierbechers eingesetzten Eis an oder unterhalb seiner größten Querschnittsfläche, ein gekochtes und in die Eiaufnahme des erfindungsgemäßen Eierbechers eingesetztes Ei muss nicht auf der Seite seiner größten Querschnittsfläche gehalten wird, auf der zum Öffnen ein kappenförmiges Stück seiner Schale abgeschnitten wird. Mit dem erfindungsgemäßen Eierbecher lässt sich ein in dessen Eiaufnahme eingesetztes gekochtes Ei gut und außerhalb eines Schneidbereichs halten, so dass die Gefahr einer Schnittverletzung niedrig ist.

Vorzugsweise ist eine Wandung der Eiaufnahme mit Ausnahme der seitlichen Greiföffnung geschlossen oder weist jedenfalls einen durchgehenden Rand an der Einsetzöffnung für das Ei auf.

Eine Ausgestaltung der Erfindung sieht einen ebenen Rand der Einsetzöffnung als Schneidwerkzeugführungsrand zum Führen eines Schneidwerkzeugs, beispielsweise eines Messer, beim Aufschneiden eines gekochten und in die Eiaufnahme des erfindungsgemäßen Eierbechers eingesetzten Eis vor. Vorzugsweise befindet sich der Schneidwerkzeugführungsrand in einer Radialebene, er kann sich allerdings auch in einer zu einer Radialebene geneigten Ebene befinden. Steht das Ei wie bevorzugt nur etwa ¼ seiner Länge aus der Eiaufnahme vor weist der Schneidwerkzeugführungsrand einen radialen Abstand von einem in die Eiaufnahme eingesetzten Ei auf, so dass beispielsweise ein am Ei angesetztes und auf dem Schneidwerkzeugführungsrand des Eierbechers aufliegendes Messer in der Ebene des Schneidwerkzeugführungsrand gehalten ist, weil eine Klinge des Messers auf einem Umfangsabschnitt des Schneidwerkzeugführungsrands aufliegt und nicht nur an einem Punkt.

Eine Weiterbildung der Erfindung sieht vor, dass der Eierbecher zwei Eiaufnahmen mit abgewandten Einsetzöffnungen aufweist. Die beiden Eiaufnahmen können gleichachsig oder mit Radial- und/oder Winkelversatz angeordnet sein. Insbesondere weisen die beiden Eiaufnahmen verschiedene Durchmesser und ggf. verschiedene Tiefen für verschiedene Eigrößen auf. Die eine Eiaufnahme ist beispielsweise zum Einsetzen von Eiern bis zur Gewichtsklasse M und die andere Eiaufnahme für Eier der Gewichtsklasse L oder größer. Die jeweils nicht genutzte Eiaufnahme wird als Standfuß des Eierbechers genutzt.

In bevorzugter Ausgestaltung ist der erfindungsgemäße Eierbecher rohrförmig und weist eine Querschnittsverengung an seiner Innenseite auf, auf der ein in beiden Eiaufnahmen eingesetztes Ei aufsitzt. Die Querschnittsverengung bestimmt also eine Tiefe der Eiaufnahme bzw. eine Länge des Eis, die sich in der Eiaufnahme befindet. Die Querschnittsverengung kann ein Vorsprung an einer oder mehreren über den Umfang gleich oder ungleichmäßig verteilten Stellen oder ein umlaufender Wulst an der Innenseite des rohrförmigen Eierbechers sein. Die Aufzählung ist beispielhaft und nicht abschließend.

Eine Ausgestaltung der Erfindung sieht eine seitliche Öffnung für beide Eiaufnahmen des erfindungsgemäßen Eierbechers vor. Die seitliche Öffnung ist beispielsweise in einer Längsmitte des Eierbechers angeordnet so dass ein Ei durch die seitliche Öffnung greifbar oder gegen eine gegenüberliegende Seite des Eierbechers drückbar ist egal in welche der beiden Eiaufnahmen des Eierbechers das Ei eingesetzt ist.

Eine Ausgestaltung der Erfindung sieht eine Kennzeichnung der verschiedenen Größen der beiden Eiaufnahmen vor. Beispielsweise kann der Buchstabe der Gewichtsklasse eines Eis, für das die Eiaufnahme vorgesehen ist, außen an der Eiaufnahme angebracht sein Es lassen sich auch neutrale Kennzeichnungen verwenden, die nicht auf die Größe der Eiaufnahmen hinweisen, beispielsweise kann eine Eiaufnahme mit einer Kennzeichnung versehen sein und die andere nicht oder die beiden Eiaufnahmen sind mit verschiedenen Kennzeichnungen versehen.

Eine Ausgestaltung der Erfindung sieht vor, dass der Eierbecher mindestens ein nach innen abstehendes Klemmelement in der Eiaufnahme aufweist, das ein in die Eiaufnahme eingesetztes Ei in der Eiaufnahme klemmend gegen Drehen oder Kippen beim Aufschneiden des Eis hält. Evtl. klemmt das Klemmelement ein Ei in der Eiaufnahme auch so stark, dass das Ei selbst dann in der Eiaufnahme hält, wenn der Eierbecher umgekehrt mit dem Ei unten gehalten wird. Ein absolut festes Klemmen des Eis in der Eiaufnahme ist nicht notwendig, es genügt, wenn ein Moment zum Drehen oder Kippen eines in die Eiaufnahme eingesetzten Eis erhöht ist. Vorzugsweise ist die Klemmung des Eis in der Eiaufnahme so stark, dass das Ei beim Aufschneiden nicht dreht und/oder nicht kippt. Das erfindungsgemäße Klemmelement verbessert einen Halt eines in die Eiaufnahme des Eierbechers eingesetzten Eis und vereinfacht ein Aufschneiden des Eis.

Vorzugsweise ist das Klemmelement elastisch und passt sich dadurch an Form und Größe eines Eis an.

Vorzugsweise sind mehrere Klemmelemente in der Eiaufnahme vorgesehen, die gleich- oder ungleichmäßig über den Umfang und/oder zwischen der Einsetzöffnung und einem Grund der Eiaufnahme verteilt angeordnet sind.

Eine Ausgestaltung sieht eine bzw. mehrere Rippe/n als Klemmelement/e vor, die in der Eiaufnahme nach innen abstehen.

Die Erfindung wird nachfolgend anhand in der Zeichnung dargestellter Ausführungsbeispiele näher erläutert. Es zeigen:
- Figur 1: einen Achsschnitt eines erfindungsgemäßen Eierbechers mit eingesetztem Ei;
- Figur 2: eine perspektivische Darstellung des Eierbechers aus Figur 1;
- Figur 3: einen Achsschnitt einer abgewandelten Ausführungsform eines erfindungsgemäßen Eierbechers ohne Ei; und
- Figur 4: einen Achsschnitt des Eierbechers aus Figur 3 mit einem eingesetztem Ei mit einer zu Figur 3 senkrechten Schnittebene.

Der in Figuren 1 und 2 dargestellte, erfindungsgemäße Eierbecher 1 weist de Form eines Rohrs mit einem umlaufenden Wulst 2 in einer Radialebene in einer Längsmitte des Eierbechers 1 an einer Innenseite auf, der eine Querschnittsverengung bildet. Der Wulst 2 weist einen wellenförmigen Ringquerschnitt auf. Durch die Rohrform des Eierbechers 1 und den umlaufenden Wulst 2 ist auf beiden Seiten des Wulstes 2 eine Eiaufnahme 3, 4 gebildet, in die ein Ei 5 einsetzbar ist, das auf dem Wulst 2 aufsitzt, der zusammen mit einer Länge des rohrförmigen Eierbechers 1 auf beiden Seiten des Wulstes 2 eine Einsetztiefe des Eis 5 in der Eiaufnahme 3, 4 bestimmt. Während eine Eiaufnahme 3, 4 zum Einsetzen eines Eis 5 genutzt wird dient die andere Eiaufnahme 4, 3 als Standfuß des Eierbechers 1. Stirnseitige Öffnungen der Eiaufnahmen 3, 4 bilden Einsetzöffnungen 6 zum Einsetzen des Eis 5 in die Eiaufnahme 3, 4.

Die beiden Eiaufnahmen 3, 4 des Eierbechers 1 weisen verschiedene Innendurchmesser für verschieden große Eier 5 auf und können verschieden tief sein; im dargestellten und beschriebenen Ausführungsbeispiel der Erfindung sind die beiden Eiaufnahmen 3, 4 gleich tief, erstrecken sich also gleich weit vom Wulst 2 zu den Stirnenden, d.h. im Ausführungsbeispiel befindet sich der umlaufende Wulst 2 in einer Längsmitte des Eierbechers 1. Eine Tiefe der Eiaufnahmen 3, 4 ist so gewählt, dass sich eine größte Querschnittsfläche eines in eine der Eiaufnahmen 3, 4 eingesetzten und auf dem Wulst 2 aufsitzenden Eis 5 in der Eiaufnahme 3, 4 befindet. Im dargestellten Ausführungsbeispiel der Erfindung steht ein Ei 5, das in eine der Eiaufnahmen 3, 4 eingesetzt ist und auf dem Wulst 2 aufsitzt mit etwa ¼ seiner Länge aus der Eiaufnahme 3, 4 vor. Querschnittsflächen des Eis 5 sind Schnittflächen in Radialebenen zu einer Hauptachse des Eis 5. Die Hauptsachse ist eine Gerade, die zwei am weitesten voneinander entfernte Punkte einer Schale des Eis 5 verbindet. Die größte Querschnittsfläche weist den größten Durchmesser und den größten Umfang der Querschnittsflächen auf, sie befindet sich wie gesagt innerhalb der Eiaufnahme 3,4, wenn das Ei 5 in die Eiaufnahme 3, 4 eingesetzt ist und auf dem Wulst 2 aufsitzt. Stirnränder der Eiaufnahmen 3, 4 verlaufen in Radialebenen und bilden Schneidwerkzeugführungsränder 7. Auf sie lässt sich wie in Figur 2 zu sehen beispielsweise ein Messer 8 zum Aufschneiden eines gekochten, in die Eiaufnahme 3, 4 eingesetzten Eis 5 auflegen. An den Einsetzöffnungen 6 sind die Eiaufnahmen 3, 4 in Umfangsrichtung geschlossen, so dass die Stirnränder der Eiaufnahmen 3, 4, die die Schneidwerkzeugführungsränder 7 bilden, frei von Unterbrechung sind. Im Ausführungsbeispiel sind Wandungen der Eiaufnahmen 3, 4, mit Ausnahme einer noch zu erläuternden seitlichen Öffnung 9, geschlossen, weisen also keine anderen Öffnungen, Aussparungen, Unterbrechungen oder dgl. als die seitliche Öffnung 9 auf.

Der rohrförmige Eierbecher 1 weist in seiner Längsmitte eine seitliche Öffnung 9 auf, durch die sich ein Ei 5, das in eine Eiaufnahme 3, 4 des Eierbechers 1 eingesetzt ist und auf dem Wulst 2 aufsitzt, mit einem Finger greifen und von innen gegen eine gegenüberliegende Seite der Eiaufnahme 3, 4 drücken lässt, so dass das Ei 5 in der Eiaufnahme 3, 4 gehalten ist. Der Druck durch die seitliche Öffnung 9 gegen das Ei 5 ist in Figur 1 auf der rechten Seite des Eis 5 mit drei kleinen Pfeilen und der dadurch bewirkte Druck des Eis 5 an seiner größten Querschnittsfläche von innen gegen eine der seitlichen Öffnung 9 gegenüberliegende Seite der Eiaufnahme 3 ist in Figur 1 auf der linken Seite des Eis 5 mit einem großen Pfeil veranschaulicht. Ein in der seitlichen Öffnung 9 in einer Eiaufnahme 3, 4 des Eierbechers 1 gehaltenes Ei 5 weist ausreichend Halt in der Eiaufnahme 3, 4 zum Abschneiden eines aus der Eiaufnahme 3, 4 überstehenden kappenförmigen Teils des Eis 5 auf. Es ist nicht notwendig, das Ei 5 zum Aufschneiden in Höhe des oder über dem Schneidwerkzeugführungsrand 7 zu halten, eine Hand oder Finger, die das Ei 5 in der Eiaufnahme 3, 4 des Eierbechers 1 und den Eierbecher 1 selbst halten können vollständig unterhalb einer Schneidebene bleiben, wodurch die Gefahr einer Schnittverletzung äußerst gering ist.

Außen auf den Eiaufnahmen 3, 4 sind die Buchstaben M, L zur Kennzeichnung der verschieden großen Eiaufnahmen 3, 4 zur Aufnahme von Eiern 5 der Gewichtsklassen bis M bzw. der Gewichtsklasse L oder größer angebracht (Figur 2).

Im Unterschied zu Figuren 1 und 2 weist der erfindungsgemäße, rohrförmige Eierbecher 1 aus Figuren 3 und 4 in seiner Längsmitte einander gegenüber zwei seitliche Öffnungen 9 auf, durch die sich ein Ei 5, das in eine Eiaufnahme 3, 4 des Eierbechers 1 eingesetzt ist und auf dem Wulst 2 aufsitzt, mit Fingern halten und/oder von innen gegen eine Innenseite der Eiaufnahme 3, 4 drücken lässt, so dass das Ei 5 in der Eiaufnahme 3, 4 gehalten ist.

In seinen Eiaufnahmen 3, 4 weist der Eierbecher 1 achsparallele, nach innen stehende Rippen 11 auf, die ungleichmäßig über einen Umfang verteilt angeordnet sind. Vorzugsweise sind die Rippen 11 elastisch. Sie bilden Klemmelemente 10, die ein in eine Eiaufnahme 3, 4 eingesetztes Ei 5 klemmen. Die Klemmung genügt um das Ei 5 bei einem Abschneiden eines aus der Eiaufnahme 3, 4 überstehenden kappenförmigen Teils des Eis 5 gegen Drehen und Kippen zu halten. Die Klemmung kann so stark sein, dass sie ein Ei 5 auch dann in der Eiaufnahme hält, wenn der Eierbecher 1 umgekehrt wird, so dass sich das Ei 5 unten befindet. Aufgrund der Rippen 11 oder allgemein Klemmelemente 10 ist es nicht notwendig, ein Ei 5 zum Aufschneiden zu halten, es genügt, den Eierbecher 1 zu halten. Allerdings kann das Ei 5 durch die seitlichen Öffnungen 9 in der Eiaufnahme 3, 4 des Eierbechers 1 gehalten werden. Zum Aufschneiden muss das Ei 5 nicht an seinem aus der Eiaufnahme 3, 4 vorstehenden Teil gehalten werden, wodurch die Gefahr einer Schnittverletzung äußerst gering ist.

Im Übrigen ist der Eierbecher 1 aus Figuren 3 und 4 gleich ausgebildet wie der Eierbecher aus Figuren 1 und 2 und es wird hinsichtlich der Figuren 3 und 4 zur Vermeidung von Wiederholungen ergänzend auf die Erläuterungen der Figuren 1 und 2 verwiesen.

## Patentansprüche

1. Eierbecher mit einer Eiaufnahme (3, 4) mit einer Einsetzöffnung (6) zum Hineinsetzen eines Eis (5), **dadurch gekennzeichnet, dass** die Eiaufnahme (3, 4) so tief ist, dass sich eine größte Querschnittsfläche eines in die Eiaufnahme (3, 4) eingesetzten Eis (5) in der Eiaufnahme (3, 4) befindet und dass die Eiaufnahme (3, 4) eine seitliche Öffnung (9) an oder unterhalb der größten Querschnittsfläche eines in die Eiaufnahme (3, 4) eingesetzten Eis (5) aufweist.

2. Eierbecher nach Anspruch 1, **dadurch gekennzeichnet, dass** die Eiaufnahme (3, 4) so tief ist, dass ein in die Eiaufnahme (3, 4) eingesetztes Ei (5) mit etwa ¼ seiner Länge aus der Eiaufnahme (3, 4) übersteht. Eierbecher nach Anspruch 1 oder 2, **dadurch gekennzeichnet, dass** die Eiaufnahme (3, 4) an der Einsetzöffnung (6) in Umfangsrichtung geschlossen ist.

3. Eierbecher nach einem der Ansprüche 1 bis 3, **dadurch gekennzeichnet, dass** die Einsetzöffnung (6) einen ebenen Schneidwerkzeugführungsrand (7) aufweist.

4. Eierbecher nach einem der vorhergehenden Ansprüche, **dadurch gekennzeichnet, dass** der Eierbecher (1) zwei Eiaufnahmen (3, 4) mit abgewandten Einsetzöffnungen (6) aufweist.

5. Eierbecher nach Anspruch 5, **dadurch gekennzeichnet, dass** die Eiaufnahmen (3, 4) verschiedene Durchmesser aufweisen.

6. Eierbecher nach Anspruch 5 oder 6, **dadurch gekennzeichnet, dass** der Eierbecher (1) rohrförmig mit einer Querschnittsverengung (2) innen, auf der ein in eine der Eiaufnahmen (3, 4) eingesetztes Ei (5) aufsitzt, ist.

7. Eierbecher nach Anspruch 6, **dadurch gekennzeichnet, dass** der Eierbecher (1) eine Kennzeichnung (M, L) seiner Eiaufnahmen (3, 4) aufweist.

8. Eierbecher nach einem der vorhergehenden Ansprüche, **dadurch gekennzeichnet, dass** der Eierbecher (1) eine seitliche Öffnung (9) für beide Eiaufnahmen (3, 4) aufweist.

9. Eierbecher nach einem der vorhergehenden Ansprüche, **dadurch gekennzeichnet, dass** der Eierbecher (1) in der Eiaufnahme (3, 4) mindestens ein nach innen ab-stehendes Klemmelement (10) zu einem Klemmen eines in die Eiaufnahme (3, 4) eingesetzten Eis (5) aufweist.

10. Eierbecher nach einem der vorhergehenden Ansprüche, **dadurch gekennzeichnet, dass** das Klemm-element (10) elastisch ist.

11. Eierbecher nach einem der vorhergehenden Ansprüche, **dadurch gekennzeichnet, dass** der Eierbecher (1) mehrere verteilt in der Eiaufnahme (3, 4) angeordnete Klemmelemente (10) aufweist.

12. Eierbecher nach einem der vorhergehenden Ansprüche, **dadurch gekennzeichnet, dass** der Eierbecher (1) in der Eiaufnahme (3, 4) mindestens eine nach innen abstehende Rippe (11) als Klemmelement (10) aufweist.
